# EUROPÄISCHE PATENTSCHRIFT

(11) **EP 3 338 288 B1**
(45) Veröffentlichungstag und Bekanntmachung des Hinweises auf die Patenterteilung: **24.10.2018**
(21) Anmeldenummer: 16750138.6
(22) Anmeldetag: 02.08.2016
(51) Int. Cl.: H01H 9/04, H01H 9/06

(54) **SCHALTER FÜR EIN ELEKTROGERÄT**
SWITCH FOR AN ELECTRICAL DEVICE
COMMUTATEUR POUR UN APPAREIL ÉLECTRIQUE

(30) Priorität: 21.08.2015 DE 102015113949
(43) Veröffentlichungstag der Anmeldung: 27.06.2018
(73) Patentinhaber: ELRAD International d.o.o., 9250 Gornja Radgona (SI)
(72) Erfinder: STUKLEK, Franc, 3000 Celje (SI); FAUDE, Rudolf, 72336 Balingen (DE)
(74) Vertreter: Herrmann, Jochen
(86) Internationale Anmeldenummer: PCT/EP2016/068371
(87) Internationale Veröffentlichungsnummer: WO 2017/032564

(56) Entgegenhaltungen:
- CN-A- 103 854 900
- DE-A1- 10 019 471
- US-A1- 2011 168 420
- US-A1- 2014 166 449

## Beschreibung

Die Erfindung betrifft einen Schalter für ein Elektrogerät, insbesondere für ein Elektrowerkzeug, mit einem Schieberegler zur Einstellung einer Drehzahl des Elektrogeräts, mit einem Schaltergehäuse und mit zumindest einer in dem Schaltergehäuse angeordneten Leiterplatte zur Aufnahme elektrischer Komponenten des Schiebereglers.

Derartige Schalter werden beispielsweise als Mehrfachschalter bei Elektrogeräten, insbesondere bei Bohrmaschinen, Akkuschrauben und anderen elektrischen Handwerkzeugen, oder auch bei Haushaltsgeräten eingesetzt. Ein Schalter dieser Art ist beispielsweise aus der DE 100 19 471 A1 bekannt. Dabei ist der Schieberegler über ein zumeist linear gegen eine Rückstellkraft verschiebbares oder eindrückbares Bedienelement einstellbar. Es sind Schieberegler bekannt, welche direkt in einem Leistungsstromkreis des Elektrogeräts oder in einem mit Kleinspannung und niedrigem Strom betriebenen Steuerstromkreis angeordnet sind. Im Kleinspannungs- und Niederstrombereich betriebene Schieberegler liefern ein zumeist proportional zur Position des Schiebereglers verlaufendes Ausgangssignal, welches einer Leistungselektronik zugeführt wird. Diese verstärkt das Ausgangssignal und führt es einer Antriebseinheit des Elektrogeräts zu. Über den Schieberegler kann so beispielsweise die Drehzahl des Elektrowerkzeugs eingestellt werden.

Neben dem Schieberegler beinhalten Mehrfachschalter weitere Schaltelemente, beispielsweise zur Umschaltung der Drehrichtung der Antriebseinheit oder zur An-/Ausschaltung des Elektrogeräts. Dabei greifen diese Schaltelemente häufig in den Leistungsstromkreis des Elektrogeräts ein. Alternativ kann es vorgesehen sein, dass die Schaltelemente im Steuerstromkreis angeordnet sind und ihre Schaltsignale entsprechend an die Leistungselektronik weitergeleitet werden.

Es ist bekannt, Schieberegler als Potentiometer, also als veränderbare ohmsche Widerstände, beispielsweise mit Schleifkontakten, auszuführen. Die Schleifkontakte werden beispielsweise mittels einer mechanischen Übersetzung mit dem Bedienelement verbunden.

Weiterhin ist es bekannt, Schieberregler als kapazitive Wegsensoren auszuführen, wie dies in der Schrift DE 10 2011 002 009 A1 beschrieben ist. Die Schrift offenbart einen kapazitiven Weggeber mit einem an einer Leiterplatte anbringbaren Gehäuse. Das Gehäuse weist eine Aufnahme auf, in der ein Schieber beweglich gelagert ist. Der Schieber ist in einem Referenzbereich dauerhaft zwischen einer ersten Messelektrode und einer gegenüberliegenden Masseelektrode angeordnet. Durch die Schiebebewegung wird der Schieber mehr oder weniger weit in einen Messbereich zwischen einer zweiten Messelektrode und einer zweiten Masseelektrode eingebracht, wobei die Masseelektroden des Referenz- und des Messbereichs als einstückige Elektrode ausgeführt sein können. Ausgewertet wird die Änderung der Kapazität zwischen den in dem Messbereich angeordneten Elektroden gegenüber der Kapazität zwischen den in dem Referenzbereich angeordneten Elektroden bei einer Bewegung des Schiebers. Die Messelektroden können dabei auf der Leiterplatte angeordnet sein, während die Masseelektrode in den Deckel des Gehäuses integriert ist.

Sowohl der beschriebene kapazitive Wegsensor wie auch der ohmsche Wegsensor arbeiten in einem Steuerstromkreis bei niedrigen Strömen und Spannungen. Bei beiden führen bereits geringe Verschmutzungen der Kontakte und der Elektroden zu Störungen und somit zu einer Fehlfunktion des angesteuerten Elektrogeräts. Vorteilhaft sind auch die benötigten weiteren Schaltelemente in den Steuerstromkreis integriert. Schalter werden dabei nach bekannten Anordnungen über zwei auf der Leiterplatte angeordnete, offene Kontaktflächen realisiert, welche durch eine leitfähige Brücke überbrückt werden können. Dieser kostengünstige Aufbau hat jedoch den Nachteil, dass Staub und Schmutz, welcher in den Bereich der Kontaktflächen gelangt, den Übergangswiderstand zwischen den Kontaktflächen und der Brücke so stark verändern kann, dass die Funktion des Schalters gestört ist. Eine Störung tritt besonders bei den in dem Steuerstromkreis verwendeten niedrigen Spannungen und Strömen schon bei verhältnismäßig geringen Verschmutzungen auf.

Das Bedienelement wird während der Betätigung des Schiebereglers entgegen einer Rückstellkraft in ein Schaltergehäuse eingedrückt und bei Entlastung wieder bis zu einem Anschlag aus dem Schaltergehäuse geschoben. Durch das in das Schaltergehäuse ein- und ausgezogene Bedienelement wird Raum in dem Schaltergehäuse verdrängt und wieder freigegeben. Dadurch entsteht ein Pumpeffekt, bei dem sich der Luftdruck in dem Schaltergehäuse verändert. Dadurch wird Luft aus dem Gehäuse verdrängt und anschließend wieder eingesaugt. Durch die angesaugte Luft wird auch durch kleinste Öffnungen und Ritze Schmutz und Staub in das Schaltergehäuse eingezogen. Die Menge des so in das Schaltergehäuse eingebrachten Staubes bzw. Schmutzes ist um ein vielfaches größer als die Menge, welche ohne Betätigung des Bedienelements und damit ohne angesaugte Luft in das Schaltergehäuse eindringt. Der Schmutz und der Staub setzen sich insbesondere auf den offenen Kontakten des Steuerstromkreises ab und verursachen Störungen.

Es ist Aufgabe der Erfindung, einen im Kleinspannungsbereich und bei niedrigen Strömen arbeitenden Schalter, insbesondere Mehrfachschalter, bereitzustellen, welcher ein wegproportionales Steuersignal bereitstellt und der bei einem einfachen Aufbau weniger anfällig für verschmutzungsbedingte Ausfälle ist.

Die Aufgabe der Erfindung wird dadurch gelöst, dass ein beweglich gelagertes Bedienelement des Schiebereglers in allen Stellpositionen des Bedienelements durch eine erste Durchführung abgedichtet in einen Kontaktraum des Schaltergehäuses eingeführt und durch eine zweite Durchführung abgedichtet aus dem Kontaktraum herausgeführt ist. Durch eine Betätigung des Bedienelements wird somit ein Abschnitt des Bedienelements in den Kontaktraum eingeschoben und gleichzeitig ein Abschnitt aus dem Kontaktraum herausgeschoben. Damit wird kein Raum in dem Kontaktraum verdrängt oder freigegeben. Ein Pumpeffekt, bei dem der Luftdruck innerhalb des Kontaktraums gegenüber der Umgebung ansteigt und absinkt und dadurch Luft aus dem Kontaktraum verdrängt und anschließend wieder eingesaugt wird, kann so vermieden werden. Dies führt in der Folge dazu, dass auch kein Staub und Schmutz mit der angesaugten Luft in den Kontaktraum des Schaltergehäuses gezogen wird. Das Bedienelement ist derart abgedichtet in den Kontaktraum ein- bzw. ausgeführt, dass kein Staub oder Schmutz an seiner Oberfläche mit in den Kontaktraum verschleppt wird. Das Schaltergehäuse ist vorteilhaft soweit staubdicht ausgeführt, dass kein oder nur wenig Staub bzw. Schmutz ohne einen unterstützenden Luftdruckunterschied in das Schaltergehäuse bzw. in den Kontaktraum gelangen kann. Durch die Vermeidung des Pumpeffektes kann somit der Staub- bzw. Schmutzeintrag in den Kontaktraum deutlich reduziert werden. Dies ist insbesondere bei Schaltern, welche mit Kleinspannungen und in dem Kontaktraum offen liegenden Kontakten arbeiten, vorteilhaft, da hier schon geringe Verschmutzungen zu Störungen führen können. Solche Störungen können beispielsweise bei Elektrowerkzeugen dazu führen, dass z.B. die Drehzahl des Elektrowerkzeugs nicht mehr kontrolliert eingestellt werden kann, was ein hohes Sicherheitsrisiko darstellt. Durch den erfindungsgemäßen Schalter kann somit auch die Sicherheit beim Betrieb von Elektrogeräten verbessert werden.

Eine Luftbewegung zwischen dem Kontaktraum und der staub- und schmutzbelasteten Umgebung kann dadurch sicher verhindert werden, dass das verdrängte Volumen des während einer Verstellung des Schiebereglers in den Kontaktraum eingeführten Abschnitts des Bedienelements und das verdrängte Volumen des während der Verstellung aus dem Kontaktraum herausgeführten Abschnitts des Bedienelements gleich sind oder maximal um 10% voneinander abweichen. Das Bedienelement kann beispielsweise aus einem Stab mit gleichem Außendurchmesser im Bereich des Kontaktraums gebildet sein. Dadurch wird beim Betätigen des Bedienelements kein oder nur ein geringer Pumpeffekt bewirkt, so dass keine Luft aus dem Kontaktraum verdrängt oder in den Kontaktraum eingezogen wird.

Ein zur Stellung des Bedienelements proportionales Ausgangssignal des Schalters kann dadurch erhalten werden, dass der Schieberegler als Linearpotentiometer ausgeführt ist, dass an dem Bedienelement zumindest ein Schleifkontakt des Linearpotentiometers mittelbar oder unmittelbar befestigt ist und dass der Schleifkontakt mit auf der Leiterplatte angebrachten Widerstandsbahnen zusammenwirkt oder dass der Schieberegler als kapazitiver Weggeber ausgeführt ist und dass an dem Bedienelement ein in Abhängigkeit von der Stellposition des Bedienelements abschnittsweise zwischen zumindest zwei Elektroden angeordneter Schieber des kapazitiven Weggebers mittelbar oder unmittelbar befestigt ist. Durch die erfindungsgemäße Schalterausführung wird verhindert, dass Schmutz bzw. Staub in den Kontaktraum dringt. Die Schleifkontakte und Widerstandsbahnen können so offen und ohne zusätzliche Kapselung in dem Kontaktraum angeordnet sein. Dadurch können die Herstellkosten des Schalters gegenüber Schaltern mit gekapselten Schaltelementen deutlich reduziert werden. Auch der kapazitive Weggeber kann offen ausgeführt werden, ohne dass eindringender Staub oder Schmutz seine Funktion beeinträchtigt. Das Bedienelement ist vorzugsweise in den Bereichen, die in den Kontaktraum einschoben und wieder herausgezogen werden können, stabförmig mit gleichem Durchmesser ausgeführt. Die Schleifkontakte bzw. der Schieber sind in einem Bereich des Bedienelements, der bei allen Stellpositionen des Bedienelements innerhalb des Kontaktraums liegt, an dem Bedienelement befestigt. Der Stellweg des Bedienelements kann vorteilhaft über Anschläge begrenzt sein.

Vorteilhaft kann das Bedienelement entgegen einer Rückstellkraft verstellt werden. Dazu kann es vorgesehen sein, dass das Bedienelement in einem außerhalb des Kontaktraums angeordneten Bereich eine Federaufnahme aufweist, dass an dem Schaltergehäuse ein Gegenlager für eine Feder befestigbar ist und dass die Feder zwischen dem Gegenlager und der Federaufnahme eingespannt ist und das Bedienelement vorspannt. Ein solcher Aufbau ermöglicht eine einfache Montage des Schalters, da die Feder von außen mit dem Bedienelement verbunden werden kann und nicht innerhalb des Schaltergehäuses montiert werden muss. Die Feder kann dabei zu einem späten Zeitpunkt der Schaltermontage angebracht werden. Somit stehen die Bauteile des Schalters während der Montage nicht unter der mechanischen Vorspannung der Feder, wodurch die Montage vereinfacht und die Gefahr einer Beschädigung von Bauteilen des Schalters verringert werden kann.

Eine mögliche Ausgestaltung der Erfindung ist dadurch gekennzeichnet, dass dem Schalter ein Drehschalter zugeordnet ist und dass eine Verbindung zwischen einem Betätigungsteil und zumindest einem Kontaktelement des Drehschalters abgedichtet und drehbar in den Kontaktraum eingeführt ist. Der Drehschalter führt vorteilhaft zu keiner Volumenänderung innerhalb des Kontaktraums und daher zu keinem Pumpeffekt. Er kann beispielsweise als Rechts-/Links-Umschalter ausgeführt sein, mit dem sich eine Drehrichtung eines Motors eines Elektrowerkzeugs umschalten oder in einer Zwischenstellung des Drehschalters das Elektrowerkzeug ausschalten lässt.

Ein kostengünstiger Aufbau des Drehschalters kann dadurch ermöglicht werden, dass das Kontaktelement in Abhängigkeit von der Stellung des Betätigungsteils in elektrisch leitender Verbindung zu zumindest einer auf der Leiterplatte angeordneten Kontaktfläche oder zu keiner Kontaktfläche steht. Auch hier sind die offenen Kontaktflächen möglich, da kein oder nur wenig Staub bzw. Schmutz in den Kontaktraum eindringt. Vorteilhaft überbrückt das Kontaktelement zwei Kontaktflächen. Durch die Kombination der in Abhängigkeit von der Schalterstellung verbundenen Kontaktflächen können verschiedene Schaltzustände hergestellt werden. Liegt zumindest ein Kontakt des Kontaktelements auf keiner angeschlossenen Kontaktfläche, so kann dadurch das Elektrogerät ausgeschaltet werden.

Um eindeutige Schaltstellungen des Drehschalters zu erhalten und zumindest ein Kontakt des Kontaktelements in den verschiedenen Schaltstellungen exakt gegenüber einer jeweiligen Kontaktfläche auszurichten kann es vorgesehen sein, dass ein Positionierelement mittelbar oder unmittelbar mit dem Betätigungsteil verbunden und zusammen mit diesem drehbar ist, dass das Positionierelement eine Rastkurve aufweist und dass ein mittelbar oder unmittelbar an dem Schaltergehäuse ortsfest befestigtes Rastelement in Wirkverbindung zu der Rastkurve steht.

Ist nach einer Ausgestaltung vorgesehen, dass ein elektrischer Anschluss der Leiterplatte abgedichtet aus dem Schaltergehäuse und/oder dem Kontaktraum geführt ist, so können die Signale des Schalters einer nachgeschalteten Elektronik zugeführt werden. Die Abdichtung des elektrischen Anschlusses kann dabei so einfach ausgeführt werden, dass lediglich verhindert wird, dass lose vorliegender Staub in das Schaltergehäuse eindringen kann.

Eine einfache Montage des Schalters wird dadurch ermöglicht, dass das Schaltergehäuse zumindest aus einem Gehäuseunterteil und einem mit dem Gehäuseunterteil über Rastverbindungen verbundenen Gehäuseoberteil gebildet ist. Vor dem Zusammenbau können die Schalterkomponenten in den Gehäuseteilen montiert und diese dann zusammengefügt werden. Durch die Rastverbindung kann eine weitestgehend staubdichte Verbindung zwischen den Gehäuseteilen hergestellt werden, so dass an dieser Stelle ohne den beschriebenen Pumpeffekt kein Staub oder Schmutz in den Kontaktraum eindringen kann.

Entsprechend einer bevorzugten Ausgestaltungsvariante der Erfindung kann es vorgesehen sein, dass der Schalter mit Kleinspannung, vorzugsweise mit einer Spannung kleiner oder gleich 12 V, betrieben wird und dass Ausgangssignale des Schalters einer Leistungselektronik zugeführt sind. Durch die Verwendung von Kleinspannungen kann der Schalter kostengünstig aufgebaut werden. Dies resultiert z.B. aus den geringeren erforderlichen Abständen zwischen spannungsführenden Bauteilen sowie den nicht mehr erforderlichen Isolationsmaßnahmen, die für hohe Spannungen erforderlich sind. Durch die nachgeschaltete Leistungselektronik wird die zum Betrieb des zu schaltenden Elektrogeräts erforderliche elektrische Leistung bereitgestellt.

Die Erfindung wird im Folgenden anhand der in den Zeichnungen dargestellten Ausführungsbeispiele näher erläutert. Es zeigen:
- Fig. 1: in perspektivischer Seitenansicht in einer Explosionszeichnung einen Schalter mit einem Schieberegler,
- Fig. 2: in perspektivischer Seitenansicht in einer ersten Montagestufe ein Schiebeelement des in Figur 1 gezeigten Schiebereglers mit Schleifkontakten,
- Fig. 3: in perspektivischer Seitenansicht in einer zweiten Montagestufe ein Gehäuseunterteil mit einem eingebauten, in Figur 2 gezeigten Bedienelement,
- Fig. 4: in perspektivischer Seitenansicht in einer dritten Montagestufe das in Figur 3 gezeigte Gehäuseunterteil mit einer montierten Leiterplatte,
- Fig. 5: in perspektivischer Seitenansicht in einer Explosionszeichnung ein Gehäuseoberteil mit einem Drehschalter,
- Fig. 6: in perspektivischer Seitenansicht und teilweisen Explosionsdarstellung in einer vierten Montagestufe das in Figur 3 gezeigte Gehäuseunterteil in Verbindung mit dem in Figur 5 gezeigten Gehäuseoberteil und
- Fig. 7: in perspektivischer Seitenansicht in einer fünften Montagestufe den in Figur 1 gezeigten, fertig montierten Schalter.

Figur 1 zeigt in perspektivischer Seitenansicht in einer Explosionszeichnung einen Schalter 10 mit einem Schieberegler 20. Der Schalter 10 ist dabei als Mehrfachschalter aus den Baugruppen Schieberegler 20, Leiterplatte 30, Gehäuseunterteil 40, Drehschalter 50, Gehäuseoberteil 60 sowie einem Gegenlager 70 aufgebaut. Der Schalter 10 dient in dem Ausführungsbeispiel der Steuerung eines nicht gezeigten Elektrowerkzeugs mit einstellbarer Drehzahl und Rechts-/Linkslauf.

Der Schieberegler 20 ist als ohmscher Schieberegler 20 ausgeführt. Er ist aus einem Schiebeelement 21 mit diesem zugeordneten Schleifkontakten 22.1, 22.2 sowie aus Widerstandsbahnen, welche nicht dargestellt auf der dem Gehäuseunterteil 40 zugewandten Seite der Leiterplatte 30 angeordnet sind, gebildet. Dazu ist an einem Bedienelement 21.4 ein Führungsabschnitt 21.1 angeformt. Der Führungsabschnitt 21.1 trägt Schleifkontaktaufnahmen 21.2, 21.3. Das Bedienelement 21.4 ist stabförmig ausgeführt. Im gezeigten Ausführungsbeispiel weist es einen runden Querschnitt auf. An einem dem Benutzer zugängigen Ende ist das Bedienelement 21.4 durch ein sich verjüngendes Schaftende 21.7 abgeschlossen. Dem Bedienelement 21.4 sind weiterhin zwei vordere Abdichtringe 23.1, 23.2 zugeordnet. Das Bedienelement 21.4 sowie der Führungsabschnitt 21.1 sind vorzugsweise einstückig aus Kunststoff hergestellt.

In Verlängerung zu dem Schiebeelement 21 ist das Gehäuseunterteil 40 des Schaltergehäuses angeordnet. Dabei weist das Gehäuseunterteil 40 in Längsausrichtung zu dem Bedienelement 21.4 eine erste Durchführung 11 und rückseitig eine zweite Durchführung 44.1 auf. Die erste Durchführung 11 ist halbseitig durch eine untere Abdichtringaufnahme 41 gebildet, welche zu einem Kontaktraum 12 hin durch einen unteren inneren Halbschalenabschluss 41.4 abgeschlossen ist. Die zweite Durchführung 44.1 ist in einen Hülsenabschluss 44.2 einer in das Gehäuseunterteil 40 und den Kontaktraum 12 eingeführte Außenhülse 44 eingeformt. Zur Leiterplatte 30 hin ist in Längserstreckung der Außenhülse 44 ein Steg 45 mit einem Zentrieransatz 45.1 an diese angeformt. Der Leiterplatte 30 zugewandt sind weiterhin gegenüberliegend zwei vorzugsweise halbrund ausgeführte Leiterplattenhalter 47 an dem Gehäuseunterteil 40 vorgesehen. Seitlich sind gegenüberliegend Führungsschienen 48 in Form von Stufen in die Gehäusewand des Gehäuseunterteils 40 eingeformt, wobei in der gewählten Darstellung nur eine der Führungsschienen 48 zu erkennen ist. Das Gehäuseunterteil 40 nimmt einen unteren Bereich des Kontaktraums 12 auf.

Die Leiterplatte 30 ist oberhalb des Gehäuseunterteils 40 angeordnet. Sie weist in Verlängerung zu dem Zentrieransatz 45.1 einen Zentrierdurchbruch 36 auf. An den gegenüberliegenden Rändern der Leiterplatte 30 sind gegenüberliegend zu den Leiterplattenhaltern 47 Kehlen 37 eingelassen. Ein Steckkontakt 33 ist an der Leiterplatte 30 befestigt und mit dieser elektrisch verbunden. Ein mit dem Steckkontakt 33 korrespondierender Stecker 34 ist oberhalb des Steckkontakts 33 dargestellt.

Das Gehäuseoberteil 60 weist eine Schalterdurchführung 64 auf. Umlaufend zu der Schalterdurchführung 64 ist eine Dichtringaufnahme 67 eingelassen. Umlaufend zu dieser ist eine Scheibenaufnahme 66 vorgesehen. Oberhalb der Schalterdurchführung 64 ist ein Betätigungsteil 54 des Drehschalters 50 angeordnet. Das Betätigungsteil 54 ist scheibenförmig ausgeführt. Es weist nach außen hin einen angeformten Knauf 54.1 auf. Ein Abdichtring 55 ist der Dichtringaufnahme 67 zugeordnet.

Dem Drehschalter 50 sind weiterhin ein Positionierelement 52, ein Rastelement 53 mit zwei gegenüberliegenden Rastbereichen 53.3, 53.4 sowie ein Kontaktelement 51 zugeordnet, wie dies näher zu Figur 5 beschrieben ist.

Gegenüberliegend zu dem Schiebeelement 21 ist dem Gehäuseunterteil 40 das Gegenlager 70 zugeordnet. Das Gegenlager 70 weist eine zum Gehäuseunterteil 40 gerichtete Führungshülse 73 auf. Der Außendurchmesser der Führungshülse 73 ist so gewählt, dass sie in die Außenhülse 44 des Gehäuseunterteils 40 eingeschoben werden kann. Der Führungshülse 73 ist ein hinterer Abdichtring 24 zugeordnet. Zwischen dem Gehäuseunterteil 40 und dem Gegenlager 70 ist eine Feder 76 angeordnet.

Figur 2 zeigt in perspektivischer Seitenansicht in einer ersten Montagestufe das Schiebelement 21 des in Figur 1 gezeigten Schiebereglers 20 mit den Schleifkontakten 22.1, 22.2.

Die Schleifkontakte 22.1, 22.2 sind in die Schleifkontaktaufnahmen 21.2, 21.3 des Führungsabschnittes 21.1 eingeschoben. Sie sind als gebogene Metallfedern ausgeführt, die von dem Führungsabschnitt 21.2 weg weisend jeweils zwei doppelt ausgeführte, elektrisch miteinander verbundene Kontaktzungen 22.3 aufweisen. Die Abdichtringe 23.1, 23.2 sind auf einen vorderen Abdichtbereich 21.5 des Bedienelements 21.4 aufgeschoben. Gegenüberliegend zu den Schleifkontaktaufnahmen 21.2, 21.3 sind beidseitig zum Bedienelement 21.4 Führungsansätze 21.8 an den Führungsabschnitt 21.2 angeformt. Die Führungsansätze 21.8, von denen nur der vordere zu sehen ist, bilden zusammen mit dem Grundkörper des Führungsabschnittes 21.1 jeweils einen winkelförmigen Führungsbereich 21.9 aus. Dem Schaftende 21.7 gegenüberliegend und nachfolgend zu dem Führungsabschnitt 21.1 weist das Bedienelement 21.4 einen hinteren Abdichtbereich 21.6 auf.

Figur 3 zeigt in perspektivischer Seitenansicht in einer zweiten Montagestufe das Gehäuseunterteil 40 mit dem eingebauten, in Figur 2 gezeigten Bedienelement 21.4.

Das Gehäuseunterteil 40 ist aus einem Gehäuseboden 40.1 gebildet, von dem eine erste und gegenüberliegend eine zweite untere Seitenwand 40.2, 40.3 ausgehen. Stirnseitig sind eine untere Vorderwand 40.4 und eine untere Hinterwand 40.5 mit dem Gehäuseboden 40.1 und den unteren Seitenwänden 40.2, 40.3 verbunden. An den unteren Seitenwänden 40.2, 40.3 sind dem in Figur 1 gezeigten Gehäuseoberteil 60 zugewandt jeweils zwei laschenförmige Rastelemente 43 angeformt. Die laschenförmigen Rastelemente 43 weisen Rastaufnahmen 43.1 in Form von Durchbrüchen auf. Dem ebenfalls in Figur 1 gezeigten Gegenlager 70 zugewandt sind gegenüberliegend Aufnahmen 46 in die unteren Seitenwände 40.2, 40.3 eingelassen. Innerhalb der Aufnahmen 46 sind Rastnasen 46.1 angeordnet.

Die untere Vorderwand 40.4 ist gegenüber den unteren Seitenwänden 40.2, 40.3 niedriger ausgeführt. An der unteren Vorderwand 40.4 ist die untere Abdichtringaufnahme 41 angeordnet. Diese ist aus einer an die untere Vorderwand 40.4 angeformten untere Halbschale 41.1 gebildet, welche zur Außenseite des Schaltergehäuses hin von einem unteren äußeren Halbschalenabschluss 41.2 und zum Schaltergehäuse hin durch den in Figur 1 gezeigten unteren inneren Halbschalenabschluss 41.4 begrenzt ist. Der innere und der äußere Halbschalenabschluss 41.4, 41.2 umschließen halbseitig die erste Durchführung 11 des Schaltergehäuses. Zum Gehäuseoberteil 60 hin weisend ist an der unteren Halbschale 41.1 und dem äußeren Halbschalenabschluss 41.2 ein Formschlusselement 41.3 angeformt. Das Formschlusselement 41.3 geht abgewinkelt in die untere Vorderwand 40.4 über.

Ebenfalls zum Gehäuseoberteil 60 hin ausgerichtet sind seitlich der Formschlusselemente 41.3 zwei Anschlussstege 42 auf der unteren Vorderwand 40.4 angeordnet.

Das Schiebeelement 21 ist in das Gehäuseunterteil 40 eingelegt. Dazu ist das Bedienelement 21.4 durch die erste Durchführung 11 in den Kontaktraum 12 und durch die zweite Durchführung 44.1 aus dem Kontaktraum 12 geführt. Die vorderen Abdichtringe 23.1, 23.2 sind in die untere Abdichtringaufnahme 41 eingelegt und axial durch den unteren inneren und den unteren äußeren Halbschalenabschluss 41.4, 41.2 blockiert. Zwischen den vorderen Abdichtringen 23.1, 23.2 und dem vorderen Abdichtbereich 21.5 des Bedienelements 21.4 ist ein axiales Gleitlager ausgebildet. Das Bedienelement 21.4 kann so entlang seiner Längsachse abgedichtet in das Schaltergehäuse eingeschoben und wieder herausgezogen werden.

Zwischen den Leiterplattenhaltern 47 ist beabstandet zu der unteren Hinterwand 40.5 eine untere Trennwand 49 angeordnet. Die untere Trennwand 49 umschließt zusammen mit dem Gehäuseboden 40.1, den unteren Seitenwänden 40.2, 40.3 und der unteren Vorderwand 40.4 den unteren Teilbereich des Kontaktraums 12. Die Trennwand 49 schließt zum Gehäuseoberteil 60 mit dem Steg 45 ab. Die Außenhülse 44 ist durch die Trennwand 49 zu der unteren Hinterwand 40.5 geführt.

Das Schiebeelement 21 ist mit seinem Führungsabschnitt 21.1 in dem Gehäuseunterteil 40 linear beweglich geführt. Dazu liegt der Führungsabschnitt 21.1 mit seinen in Figur 2 gezeigten Führungsbereichen 21.9 auf den in Figur 1 gezeigten, in die unteren Seitenwände 40.2, 40.3 eingeformten Führungsschienen 48 auf. Das Schiebeelement 21 kann somit axial zum Bedienelement 21.4 verschoben, aber nicht um die Längsachse des Bedienelements 21.4 gedreht werden. Dadurch bleiben die Schleifkontakte 22.1, 22.2 in Richtung der in Figur 1 gezeigten Leiterplatte 30 ausgerichtet.

Figur 4 zeigt in perspektivischer Seitenansicht in einer dritten Montagestufe das in Figur 3 gezeigte Gehäuseunterteil 40 mit einer montierten Leiterplatte 30.

Auf einer von dem Gehäuseunterteil 40 abgewandten Schaltseite 31 der Leiterplatte 30 sind zwei Kontaktflächen 32.1, 32.2 und eine Gegenkontaktfläche 32.3 aufgebracht. Die Kontaktflächen 32.1, 32.2 sowie die Gegenkontaktfläche 32.3 sind dabei segmentartig entlang einer Kreisbahn angeordnet. Die erste und zweite Kontaktfläche 32.1, 32.2 überdecken jeweils einen vergleichsweise kleinen Kreisabschnitt und sind in Richtung zur unteren Vorderwand 40.4 hin ausgerichtet. Die Gegenkontaktfläche 32.3 überdeckt einen größeren Kreisabschnitt und ist in Richtung zur unteren Hinterwand 40.5 ausgerichtet. Der überdeckte Kreisabschnitt der Gegenkontaktfläche 32.3 ist so groß, dass sie den diametral gegenüber der ersten und der zweiten Kontaktfläche 32.1, 32.2 liegenden Kreisabschnitt geschlossen überdeckt.

Dem Gehäuseunterteil 40 zugewandt weist die Leiterplatte 30 eine Schleifwiderstandseite 35 auf. Auf dieser sind nicht dargestellt vier Widerstandsbahnen des Schiebereglers 20 aufgebracht. Die Widerstandsbahnen sind dabei im unteren Bereich des Kontaktraums 12 angeordnet. Die Schleifkontakte 22.1, 22.2 liegen jeweils mit ihren in Figur 2 gezeigten Kontaktzungen 22.3 an einer Widerstandsbahn an. Sie stellen so einen elektrischen Kontakt zu den Widerstandsbahnen her. Über jeweils einen Schleifkontakt 22.1, 22.2 sind zwei Widerstandsbahnen elektrisch verbunden. Die vorzugsweise inneren Widerstandsbahnen sind endseitig miteinander verbunden. Die so über die Schleifkontakte in Reihe geschalteten Widerstandsbahnen ergeben einen Gesamtwiderstand, der proportional zum Ort, an dem die Schleifkontakte 22.1, 22.2 an den Widerstandsbahnen aufliegen, und damit proportional zur Position des Schiebeelements 21 ist. Die äußeren Widerstandsbahnen sind elektrisch mit Kontaktfahnen 33.1 des Steckkontakts 33 verbunden, so dass der Widerstand von außen gemessen und als Steuersignal für eine nicht gezeigte Leistungselektronik eines Elektrogerätes verwendet werden kann.

Der an dem Steg 45 des Gehäuseunterteils 40 angeordnete Zentrieransatz 45.1 ist durch den Zentrierdurchbruch 36 der Leiterplatte 30 geführt. Seitlich ist die Leiterplatte 30 im Bereich ihrer Kehlen 37 durch die Leiterplattenhalter 47 geführt. Sie liegt mit ihrer Schleifwiderstandsseite 35 auf dem in Figur 3 gezeigten Steg 45 und der unteren Trennwand 49 auf. Dadurch ist sie exakt gegenüber den Schleifkontakten 22.1, 22.2 positioniert. Die Schleifwiderstandseite 35 ist so dicht gegenüber dem Schiebeelement 21 angeordnet, dass die Schleifkontakte 22.1, 22.2 mit ihren Kontaktzungen 22.3 unter Federspannung gegen die Widerstandsbahnen gedrückt werden. Dadurch können Kontaktunterbrechungen, beispielsweise durch starke Vibrationen, vermieden werden.

In Figur 5 ist in perspektivischer Seitenansicht in einer Explosionszeichnung das Gehäuseoberteil 60 mit dem Drehschalter 50 gezeigt. Das Gehäuseoberteil 60 weist einen Gehäusedeckel 60.1 auf, von dem ausgehend sich zwei gegenüberliegende obere Seitenwände 60.2, 60.3 sowie eine die oberen Seitenwände 60.2, 60.3 verbindende obere Vorderwand 60.4 und eine obere Hinterwand 60.5 in Richtung zu dem in Figur 3 gezeigten Gehäuseunterteil 40 erstrecken. Der so gebildete Gehäuseinnenraum ist durch eine obere Trennwand 68 unterteilt, welche sich zwischen den beiden oberen Seitenwänden 60.2, 60.3 erstreckt. Die obere Trennwand 69 trennt einen oberen Bereich des Kontaktraums 12 ab.

An die obere Vorderwand 60.4 ist von dem Kontaktraum 12 weg weisend eine obere Abdichtringaufnahme 61 angeformt. Die obere Abdichtringaufnahme 61 ist durch eine obere Halbschale 61.1 gebildet, welche zum Kontaktraum 12 hin durch einen oberen inneren Halbschalenabschluss 61.4 und gegenüberliegend durch einen oberen äußeren Halbschalenabschluss 61.2 begrenzt ist. In Umfangrichtung ist die obere Halbschale 61.1 durch ein Formschlussgegenelement 61.3 abgeschlossen. In den inneren und den äußeren Halbschalenabschluss 61.4, 61.2 ist der obere Bereich der ersten Durchführung 11 als Durchbruch eingeformt. An die Abdichtringaufnahme 61 sind zwei vom Schaltergehäuse weg weisende Führungsschienen 62 angeformt.

An den oberen Seitenwänden 60.2, 60.3 sind jeweils zwei Ausnehmungen 63 vorgesehen. Im Bereich der Ausnehmungen sind in Richtung zum Gehäuseunterteil 40 abgeschrägte Rastnocken 63.1 angeordnet.

Umlaufend zu der Schalterdurchführung 64 im Gehäusedeckel 60.1 ist ein Boden 64.2 der in Figur 1 gezeigten Dichtringaufnahme 67 angeformt. Um den Boden 64.2 ist ein ringförmiger Steg 64.1 angeordnet.

Durch die obere Trennwand 68 abgetrennt von dem Kontaktraum 12 ist in den Gehäusedeckel 60.1 ein Steckerdurchbruch 69 eingearbeitet. Seitlich des Steckerdurchbruchs 69 ist eine Steckerverrastung 65 an die obere Hinterwand 60.5 des Schaltergehäuses angeformt.

An der dem Gehäuseunterteil 60 zugewandten Seite des Betätigungsteils 54 ist ein ringförmiger Ansatz 54.2 mit einem Mitnehmer 54.3 angeformt. Der ringförmige Ansatz 54.2 und der Mitnehmer 54.3 sind so geformt, dass sie durch den Abdichtring 55 und die Schalterdurchführung 64 geschoben werden können.

Das Positionierelement 52 ist in axialer Verlängerung des Betätigungsteils 54 angeordnet. Es weist eine Mitnehmeraufnahme 52.3 in Form eines Durchbruchs auf, in die der Mitnehmer 54.3 des Betätigungsteils 54 eingeschoben werden kann. Dabei ergibt sich ein Presssitz zwischen dem Mitnehmer 54.3 und der Mitnehmeraufnahme 52.3. Seitlich der Mitnehmeraufnahme 52.3 sind gegenüberliegend zwei Klammeraufnahmen 52.2 in das Positionierelement 52 eingelassen. Am Umfang des Positionierelements 52 ist eine Rastkurve 52.1 angeordnet. Die Rastkurve 52.1 ist als Abfolge von Bergen und Tälern in das Positionierelement 52 eingeformt. Das Positionierelement 52 ist vorzugsweise aus Kunststoff hergestellt. Der Rastkurve 52.1 ist das Rastelement 53 zugeordnet. Es weist zwei über einen Verbindungsabschnitt 53.5 verbundene Schenkel 53.1, 53.2 auf. Der Verbindungsabschnitt 53.5 ist mit seiner Außenfläche zur zweiten oberen Seitenwand 60.3 des Gehäuseoberteils 60 hin ausgerichtet. Er kann so bei der Montage an dieser festgelegt werden. Die Schenkel 53.1, 53.2 erstrecken sich tangential zur dem Positionierelement 52. Jeweils ein Rastbereich 53.3, 53.4 ist endseitig an den Schenkeln 53.1, 53.2 angeordnet. Die Rastbereiche 53.3, 53.4 sind so ausgeformt, dass sie bei montiertem Schalter 10 gegenüberliegend in die Rastkurve 52.1 des Positionierelements 52 eingreifen. Das Rastelement 53 ist aus einem federelastischen Material, vorzugsweise aus Metall, gefertigt.

Abgewandt zum Betätigungsteil 54 ist dem Positionierelement 52 das Kontaktelement 51 zugeordnet. Das Kontaktelement 51 weist einen flächig ausgeführten Haltebereich 51.5 auf, an dem zum Positionierelement 52 hin abgewinkelt zwei Klammern 51.6 angeformt sind. Die Klammern 51.6 sind so angeordnet, dass sie in die Klammeraufnahmen 52.2 des Positionierelements 52 eingeschoben und dort festgeklemmt werden können. Der Halbebereich 51.5 ist über einen Biegeabschnitt 51.4 mit einer beabstandet zum Haltebereich 51.5 angeordneten Brücke 51.3 verbunden. An diese sind zwei jeweils doppelt ausgeführte Kontakte 51.1, 51.2 angeformt. Das Kontaktelement 51 ist aus Metall, vorzugsweise aus einem federelastischen Metall, gefertigt.

Zur Montage wird das Rastelement 53 in den Kontaktraum 12 eingebracht und dort mit seinem Verbindungsabschnitt 53.5 an der zweiten oberen Seitenwand 60.3 festgelegt. Diese weist dazu entsprechende, nicht gezeigte Halterungen auf. Der Abdichtring 55 wird auf den ringförmigen Ansatz 54.2 des Betätigungsteils 54 geschoben. Anschließend wird der Mitnehmer 54.3 durch die Schalterdurchführung 64 in das Schaltergehäuse eingeführt. Dabei setzten sich der Abdichtring 55 in die in Figur 1 gezeigte Dichtringaufnahme 67 und das Betätigungsteil 54 in die Scheibenaufnahme 66. Das Kontaktelement 51 wird mit seinen Klammern 51.6 in den Klammeraufnahmen 52.2 des Positionierelements 52 festgelegt. Anschließend wird das Positionierelement 52 mit seiner Mitnehmeraufnahme 52.3 auf den Mitnehmer 54.3 des Betätigungsteils 54 geschoben. Dabei greift das Rastelement 53 mit seinen Rastbereichen 53.3, 53.4 in die Rastkurve 52.1 des Positionierelements 52 ein. Zwischen dem Mitnehmer 54.3 und der Mitnehmeraufnahme 52.3 ist ein Presssitz ausgebildet. Dieser hält den Drehschalter 50 in axialer Richtung zusammen. Durch eine Drehung des Betätigungsteils 54 wird über den Mitnehmer 54.3 das Positionierelement 52 und das damit verbundene Kontaktelement 51 um die Drehachse des Betätigungselements 54 gedreht. Dabei erlaubt das Zusammenwirken des Rastelements 53 mit der Rastkurve 52.1 nur vorgegebene Schaltstellungen.

Figur 6 zeigt in perspektivischer Seitenansicht und teilweisen Explosionsdarstellung in einer vierten Montagestufe das in Figur 3 gezeigte Gehäuseunterteil 40 in Verbindung mit dem in Figur 5 gezeigten Gehäuseoberteil 60.

Das Gegenlager 70 weist mit seiner Führungshülse 73 in Richtung zum Gehäuseunterteil 40 und dort zu einer äußeren Öffnung der in Figur 3 gezeigten Außenhülse 44. Die Führungshülse 73 ist endseitig mit einer quer zur Längserstreckung der Führungshülse 73 verlaufenden Grundplatte 71 verbunden. An die Grundplatte 71 sind beidseitig der Führungshülse 73 Rastschenkel 72 abgewinkelt angeformt. Die Rastschenkel 72 weisen Rastausnehmungen 72.1 auf. Sie sind in Richtung der Aufnahmen 46 und der Rastnasen 46.1 an den unteren Seitenwänden 40.2, 40.3 des Gehäuseunterteils 30 hin ausgerichtet. Axial ausgerichtet ist in der Führungshülse 73 ein Zentrierdorn 74 angeordnet. An dem dem Gehäuseunterteil 40 zugewandten Ende der Führungshülse 73 ist eine Dichtungsaufnahme 75 eingeformt. Die Dichtungsaufnahme 75 bildet eine stufenweise Verjüngung des Innendurchmessers der Führungshülse 73. Der hintere Abdichtring 24 kann so in die Dichtungsaufnahme 75 eingelegt und axial wie auch radial gehalten werden. Die Feder 76 ist in Verlängerung der Mittellängsachse des Zentrierdorns 74 sowie in Verlängerung der Mittellängsachse des Bedienelements 21.4 angeordnet.

Oberhalb des in Figur 5 gezeigten Steckerdurchbruchs 69 ist der Stecker 34 dargestellt.

Das wie zu Figur 5 beschrieben zusammengebaute Gehäuseoberteil 60 mit dem Drehschalter 50 ist mit dem wie zu Figur 4 beschriebenen Gehäuseunterteil 40 mit dem Schiebeelement 21 und der Leiterplatte 30 verbunden. Dazu ist das Gehäuseoberteil 60 auf das Gehäuseunterteil 40 aufgesetzt. Die laschenförmigen Rastelemente 43 des Gehäuseunterteils 40 sind in die Ausnehmungen 63 des Gehäuseoberteils 60 eingeschoben. Dabei sind die Rastnocken 63.1 in die Rastaufnahmen 43.1 eingerastet. Durch diese Rastverbindung ist das Gehäuseoberteil 60 fest mit dem Gehäuseunterteil 40 verbunden. Die oberen Seitenwände 60.2, 60.3 stehen auf den unteren Seitenwänden 40.2, 40.3 auf, so dass der Kontaktraum 12 in diesem Bereich staubdicht verschlossen ist. Im Bereich der Vorderwände 40.4, 60.4 erfolgt die Ausrichtung des Gehäuseoberteils 60 zu dem Gehäuseunterteil 40 durch einen entsprechenden Eingriff der in Figur 3 gezeigten Anschlussstege in korrespondierende Aufnahmen an dem Gehäuseoberteil 60. Weiterhin erfolgt die gegenseitige Ausrichtung durch den Eingriff der an der unteren Abdichtringaufnahme 41 angeformten Formschlusselemente 41.3 (siehe Figur 3) in die in Figur 5 gezeigten Formschlussgegenelemente 61.3 der oberen Abdichtringaufnahme 61.

Durch die untere und die obere Abdichtringaufnahmen 41, 61 sind die vorderen Abdichtringe 23.1, 23.2 umlaufend und axial gehalten. Das Bedienelement 21.4 ist so abgedichtet in den Kontaktraum 12 des Schaltergehäuses eingeführt. Die doppelte Ausführung der vorderen Abdichtringe 23.1, 23.2 führt zu einer besonders guten Abdichtung in diesem im Betrieb eines Elektrowerkzeugs stark verschmutzten Bereich. Die Durchführung des Drehschalters 50 in den Kontaktraum 12 ist im Bereich des in Figur 5 gezeigten ringförmigen Ansatzes 54.2 durch den Abdichtring 55 ebenfalls abgedichtet. Die in Figur 5 gezeigte obere Trennwand 68 und die in Figur 3 gezeigte untere Trennwand 49 liegen jeweils von einer Seite an der Leiterplatte 30 an. Dadurch ist auch hier der Kontaktraum 12 staubdicht gegenüber der Umgebung abgeschlossen. Dabei sind die Anforderungen an die Abdichtung derart, dass Staub oder Schmutz nicht ohne zusätzliche äußere Einwirkungen in den Kontaktraum 12 eindringen können. Äußere Einwirkungen könnten beispielsweise Luftdruckunterschiede zwischen dem Kontaktraum 12 und der Umgebung mit einem dadurch bewirkten Luftaustausch sein.

In dem gezeigten Montagezustand sind die Schleifkontakte 22.1, 22.2 des Schiebereglers 20, wie zu Figur 4 beschrieben, an die Widerstandsbahnen auf der Schleifwiderstandsseite 35 der Leiterplatte 30 gedrückt. Weiterhin sind, abhängig von der Drehposition des Betätigungselements 54, die Kontakte 51.1, 51.2 des Kontaktelements 51 des Drehschalters 50 auf die jeweiligen Kontaktflächen 32.1, 32.2 bzw. auf die Gegenkontaktfläche 32.3 auf der Schaltseite 31 der Leiterplatte 30 gedrückt. Der erste Kontakt 51.1 steht dabei in allen drei durch die Rastkurve 52.1 und das Rastelement 53 vorgegebenen Drehpositionen in leitender Verbindung zu der Gegenkontaktfläche 32.3. Der zweite Kontakt 51.2 steht in einer ersten Schaltposition in leitender Verbindung zu der ersten Kontaktfläche 32.1, in einer zweiten Schaltposition in leitender Verbindung zu der zweiten Kontaktfläche 32.2 und in einer dritten Schaltposition in keiner Verbindung zu einer der Kontaktflächen 32.1, 32.2. Durch die erste Schaltposition kann somit beispielsweise ein Rechtslauf und durch die zweite Schaltposition ein Linkslauf des Elektrogeräts eingestellt werden. In der dritten Schaltposition ist das Elektrogerät ausgeschaltet.

Figur 7 zeigt in perspektivischer Seitenansicht in einer fünften Montagestufe den in Figur 1 gezeigten, fertig montierten Schalter 10.

Gegenüber Figur 6 ist das Gegenlager 70 mit dem Gehäuseunterteil 40 verbunden. Zur Montage wird dazu zunächst der hintere Abdichtring 24 in die Dichtringaufnahme 75 eingelegt. Anschließend wird die Feder 76 mit einem Ende auf den Zentrierdorn 74 gesteckt und mit dem gegenüberliegenden Ende mit einer nicht gezeigten Federverbindung an dem Bedienelement 21.4 verbunden. Diese Federverbindung kann zum Beispiel in Form einer axialen Sackbohrung im hinteren Abdichtbereich 21.6 des Bedienelements 21.4 ausgeführt sein, in die das Ende der Feder 76 eingesteckt wird. Das so vormontierte Gegenlager 70 wird dann entgegen der Federkraft an das Gehäuseunterheil geschoben und mit seinen Rastschenkeln 72 und Rastausnehmungen 72.1 mit den Rastnasen 46.1 des Gehäuseunterteils 40 verrastet.

Montiert liegt somit das Gegenlager 70 mit seiner Grundplatte 71 an dem Gehäuseunterteil 40 an. Die Rastschenkel 72 sind in die Aufnahmen 46 in den unteren Seitenwänden 40.2, 40.3 eingeschoben und die Rastnasen 46.1 sind in die Rastausnehmungen 72.1 eingerastet. Das Gegenlager 70 ist so fest mit dem Gehäuseunterteil 40 verbunden. Die Führungshülse 73 ist in die Außenhülse 44 des Gehäuseunterteils 40 eingeschoben. Das Bedienelement 21.4 ist mit seinem hinteren Abdichtbereich 21.6 durch die Öffnung des hinteren Abdichtrings 24 aus dem Kontaktraum 12 des Schaltergehäuses herausgeführt. Der herausstehende Abschnitt des Abdichtbereichs 21.6 ragt in den Innenraum der Führungshülse 73. Dabei umschließt das Bedienelement 21.4 mit seiner axialen Sackbohrung sowohl den Zentrierdorn 74 als auch die darauf aufgesteckte und zusammengedrückte Feder 76.

Durch den hinteren Abdichtring 24 ist das Bedienelement 21.4 abgedichtet aus dem Kontaktraum 12 herausgeführt. Dadurch wird vermieden, dass Staub oder Schmutz in den Kontaktraum 12 gelangen kann. Die Feder spannt das Bedienelement 21.4 vor und drückt es in Richtung zu dem vorderen Schaftende 21.7. Ein Benutzer kann das Bedienelement 21.4 entgegen der Federkraft verstellen. Dabei wird ein Abschnitt des vorderen Abdichtbereichs 21.5 in den Kontaktraum 12 geschoben. Gleichzeitig wird ein gleich großer Abschnitt des hinteren Abdichtbereichs 21.6 aus dem Kontaktraum 12 geschoben. Das durch das Bedienelement 21.4 verdrängte Volumen innerhalb des Kontaktraums 12 bleibt somit in allen Stellungen des Bedienelements 21.4 konstant. Damit wird während eines Stellvorganges keine Luft aus dem Schaltergehäuse oder dem Kontaktraum 12 verdrängt oder in diesen eingesogen. Durch diese Maßnahme wird verhindert, dass durch angesaugte Luft Schmutz oder Staub in den Kontaktraum 12 befördert wird. Die beschriebene Abdichtung des Kontaktraums 12 ist derart ausgelegt, dass kein aufgewirbelter Staub oder Schmutz in den Kontaktraum 12 gelangen kann oder dass Staub oder Schmutz über die Oberfläche des Bedienelements 21.4 in den Kontaktraum 12 verschleppt werden. Es ist somit sichergestellt, dass kein oder nur sehr wenig Staub oder Schmutz in den Kontaktraum 12 gelangt. Damit können auch für Schalter 10, die mit sehr kleinen Spannungen und Strömen arbeiten, offene elektrische Schalt- und Schleifkontakte vorgesehen sein, ohne dass diese, bedingt durch Verschmutzung, vorzeitig ausfallen. Der Schalter 10 kann so sehr kostengünstig hergestellt werden und weist dennoch eine sehr hohe Lebenserwartung und Funktionssicherheit auf.

Der Drehschalter 50 führt bei einer Betätigung, wie beschrieben, zu keiner Volumenänderung innerhalb des Kontaktraums 12. Somit wird auch durch den Drehschalter 50 kein unerwünschter Luftaustausch zwischen dem Kontaktraum 12 und der Umgebung bewirkt.

In der gezeigten Schalterstellung ist der zweite Kontakt 51.2 des Kontaktelements 51 zwischen der ersten und der zweiten Kontaktfläche 32.1, 32.2 auf der Leiterplatte 30 angeordnet. Die Rastbereiche 53.3, 53.4 greifen dazu in die mittleren Täler der Rastkurve 52.1 auf dem Positionierelement 52 ein. In dieser Schalterstellung ist das angeschlossene Elektrogerät ausgeschaltet. Durch ein Drehen des Betätigungsteils 54 kann beispielsweise ein Links- oder ein Rechtslauf des Elektrogerätes eingestellt werden. Die gewählte Schaltstellung ist an der Position des Knaufs 54.1 zu erkennen.

Wie in Figur 7 gezeigt, ist der Stecker 34 auf den Steckkontakt 33 der Leiterplatte 30 aufgesteckt und durch die Steckerverrastung 65 gehalten. Nicht dargestellt kann der Stecker 34 mit einem Kabelbaum verbunden sein und so die Signale des Schalters 10 an eine Leistungselektronik weiterleiten.

## Patentansprüche

1. Schalter (10) für ein Elektrogerät, insbesondere für ein Elektrowerkzeug, mit einem Schieberegler (20) zur Einstellung einer Drehzahl des Elektrogeräts, mit einem Schaltergehäuse und mit zumindest einer in dem Schaltergehäuse angeordneten Leiterplatte (30) zur Aufnahme elektrischer Komponenten des Schiebereglers (20), wobei ein beweglich gelagertes Bedienelement (21.4) des Schiebereglers (20) in allen Stellpositionen des Bedienelements (21.4) durch eine erste Durchführung (11) abgedichtet in einen Kontaktraum (12) des Schaltergehäuses eingeführt ist,
**dadurch gekennzeichnet, dass** das beweglich gelagerte Bedienelement (21.4) des Schiebereglers (20) in allen Stellpositionen des Bedienelements (21.4) durch eine zweite Durchführung (44.1) abgedichtet aus dem Kontaktraum (12) herausgeführt ist.

2. Schalter (10) nach Anspruch 1,
**dadurch gekennzeichnet,**
**dass** das verdrängte Volumen des während einer Verstellung des Schiebereglers (20) in den Kontaktraum (12) eingeführten Abschnitts des Bedienelements (21.4) und das verdrängte Volumen des während der Verstellung aus dem Kontaktraum (12) herausgeführten Abschnitts des Bedienelements (21.4) gleich sind oder maximal um 10% voneinander abweichen.

3. Schalter (10) nach Anspruch 1 oder 2,
**dadurch gekennzeichnet,**
**dass** der Schieberegler (20) als Linearpotentiometer ausgeführt ist, dass an dem Bedienelement (21.4) zumindest ein Schleifkontakt (22.1, 22.2) des Linearpotentiometers mittelbar oder unmittelbar befestigt ist und dass der Schleifkontakt mit auf der Leiterplatte (30) angebrachten Widerstandsbahnen zusammenwirkt oder dass der Schieberegler (20) als kapazitiver Weggeber ausgeführt ist und dass an dem Bedienelement (21.4) ein in Abhängigkeit von der Stellposition des Bedienelements (21.4) abschnittsweise zwischen zumindest zwei Elektroden angeordneter Schieber des kapazitiven Weggebers mittelbar oder unmittelbar befestigt ist.

4. Schalter (10) nach einem der Ansprüche 1 bis 3,
**dadurch gekennzeichnet,**
**dass** das Bedienelement (21.4) in einem außerhalb des Kontaktraums (12) angeordneten Bereich eine Federaufnahme aufweist, dass an dem Schaltergehäuse ein Gegenlager (70) für eine Feder (76) befestigbar ist und dass die Feder (76) zwischen dem Gegenlager (70) und der Federaufnahme eingespannt ist und das Bedienelement (21.4) vorspannt.

5. Schalter (10) nach einem der Ansprüche 1 bis 4,
**dadurch gekennzeichnet,**
**dass** dem Schalter (10) ein Drehschalter (50) zugeordnet ist und dass eine Verbindung zwischen einem Betätigungsteil (54) und zumindest einem Kontaktelement (51) des Drehschalters (50) abgedichtet und drehbar in den Kontaktraum (12) des Schaltergehäuses eingeführt ist.

6. Schalter (10) nach Anspruch 5,
**dadurch gekennzeichnet,**
**dass** das Kontaktelement (51) in Abhängigkeit von der Stellung des Betätigungsteils (54) in elektrisch leitender Verbindung zu zumindest einer auf der Leiterplatte (30) angeordneten Kontaktfläche (32.1, 32.2, 32.3) oder zu keiner Kontaktfläche (32.1, 32.2, 32.3) steht.

7. Schalter (10) nach Anspruch 5 oder 6,
**dadurch gekennzeichnet,**
**dass** ein Positionierelement (52) mittelbar oder unmittelbar mit dem Betätigungsteil (54) verbunden und zusammen mit diesem drehbar ist, dass das Positionierelement (52) eine Rastkurve (52.1) aufweist und dass ein mittelbar oder unmittelbar an dem Schaltergehäuse ortsfest befestigtes Rastelement (53) in Wirkverbindung zu der Rastkurve (52.1) steht.

8. Schalter (10) nach einem der Ansprüche 1 bis 7,
**dadurch gekennzeichnet,**
**dass** ein elektrischer Anschluss der Leiterplatte (30) abgedichtet aus dem Schaltergehäuse und/oder aus dem Kontaktraum (12) geführt ist.

9. Schalter (10) nach einem der Ansprüche 1 bis 8,
**dadurch gekennzeichnet,**
**dass** das Schaltergehäuse zumindest aus einem Gehäuseunterteil (40) und einem mit dem Gehäuseunterteil (40) über Rastverbindungen verbundenen Gehäuseoberteil (50) gebildet ist.

10. Schalter (10) nach einem der Ansprüche 1 bis 9,
**dadurch gekennzeichnet,**
**dass** der Schalter (10) mit Kleinspannung, vorzugsweise mit einer Spannung kleiner oder gleich 12 V, betrieben wird und dass Ausgangssignale des Schalters (10) einer Leistungselektronik zugeführt sind.

## Claims

1. A switch (10) for an electrical device, in particular for a power tool, comprising a slide controller (20) for setting a rotational speed of the electrical device, comprising a switch housing, and comprising at least one printed circuit board (30) arranged in the switch housing for receiving electrical components of the slide controller (20),
wherein
a movably mounted operating element (21.4) of the slide controller (20), in all setting positions of the operating element (21.4), is introduced in a sealed manner through a first feedthrough (11) into a contact chamber (12) of the switch housing,
**characterised in that** the movably mounted operating element (21.4) of the slide controller (20), in all setting positions of the operating element (21.4), is guided out from the contact chamber (12) in a sealed manner through a second feedthrough (44.1).

2. The switch (10) according to Claim 1,
**characterised in that**
The displaced volume of the portion of the operating element (21.4) introduced into the contact chamber (12) during a movement of the slide controller (20) and the displaced volume of the portion of the operating element (21.4) guided out from the contact chamber (12) during the movement are the same or deviate from one another at most by 10%.

3. The switch (10) according to Claim 1 or 2,
**characterised in that**
the slide controller (20) is embodied as a linear potentiometer, **in that** at least one sliding contact (22.1, 22.2) of the linear potentiometer is indirectly or directly fastened to the operating element (21.4), and **in that** the sliding contact cooperates with resistance tracks mounted on the printed circuit board (30), or **in that** the slide controller (20) is embodied as a capacitive displacement sensor, and **in that** a slide of the capacitive displacement sensor arranged in part between at least two electrodes depending on the setting position of the operating element (21.4) is indirectly or directly fastened to the operating element (21.4).

4. The switch (10) according to one of Claims 1 to 3,
**characterised in that**
the operating element (21.4) comprises a spring seat in a region arranged outside the contact chamber (12), **in that** a counter-bearing (70) for a spring (76) can be fastened to the switch housing, and **in that** the spring (76) is clamped between the counter-bearing (70) and the spring seat and pretensions the operating element (21.4).

5. The switch (10) according to one of Claims 1 to 4,
**characterised in that**
a rotary switch (50) is associated with the switch (10), and **in that** a connection between an actuation part (54) and at least one contact element (51) of the rotary switch (50) is sealed and is introduced rotatably into the contact chamber (12) of the switch housing.

6. The switch (10) according to Claim 5,
**characterised in that**
the contact element (51) is electrically conductively connected to at least one contact face (32.1, 32.2, 32.3) arranged on the printed circuit board (30) or to no contact face (32.1, 32.2, 32.3) depending on the position of the actuation part (54).

7. The switch (10) according to Claim 5 or 6,
**characterised in that**
a positioning element (52) is indirectly or directly connected to the actuation part (54) and is rotatable together therewith, **in that** the positioning element (52) comprises a curved detent profile (52.1), and **in that** a detent element (53) indirectly or directly secured in a stationary manner to the switch housing is operatively connected to the curved detent profile (52.1).

8. The switch (10) according to one of Claims 1 to 7,
**characterised in that**
an electrical connection of the printed circuit board (30) is guided in a sealed manner from the switch housing and/or from the contact chamber (12).

9. The switch (10) according to one of Claims 1 to 8,
**characterised in that**
the switch housing is formed from a housing lower part (40) and a housing upper part (50) connected to the housing lower part (40) via detent connections.

10. The switch (10) according to one of Claims 1 to 9,
**characterised in that**
the switch (10) is operated at a low voltage, preferably at a voltage less than or equal to 12 V, and **in that** the output signals of the switch (10) are fed to a power electronics unit.

## Revendications

1. Commutateur (10) pour un appareil électrique, en particulier pour un outil électrique, avec un curseur (20) pour le réglage d'une vitesse de rotation de l'appareil électrique, avec un boîtier de commutateur et avec au moins une carte de circuit imprimé (30) disposée dans le boîtier du commutateur pour recevoir des composants électriques du curseur (20),
dans lequel
un élément de commande (21.4) du curseur (20) logé de manière mobile dans toutes les positions de réglage de l'élément de commande (21.4) est introduit d'une manière étanche dans un espace de contact (12) du boîtier de commutateur à travers un premier passage (11), **caractérisé en ce que** l'élément de commande (21.4) du curseur (20) logé de manière mobile dans toutes les positions de l'élément de commande (21.4) est extrait de l'espace de contact (12) à travers un deuxième passage (44.1).

2. Commutateur (10) selon la revendication 1,
**caractérisé en ce que**
le volume déplacé de la section de l'élément de commande (21.4) introduite dans l'espace de contact (12) pendant un réglage du curseur (20) et le volume déplacé de la section de l'élément de commande (21.4) extraite de l'espace de contact (12) pendant le réglage sont identiques ou diffèrent l'un de l'autre de 10 % au plus.

3. Commutateur (10) selon la revendication 1 ou 2,
**caractérisé en ce que**
le curseur (20) est conçu sous forme de potentiomètre linéaire, **en ce que**, au moins un contact coulissant (22.1, 22.2) du potentiomètre linéaire est fixé directement ou indirectement sur l'élément de commande (21.4) et **en ce que** le contact coulissant coopère avec des pistes résistives appliquées sur la carte de circuit imprimé (30) ou **en ce que** le curseur (20) est conçu sous forme de capteur de distance capacitif et **en ce qu'**un coulisseau du capteur de distance capacitif, disposé en fonction de la position de réglage de l'élément de commande (21.4) par section entre au moins deux électrodes, est fixé, directement ou indirectement, sur l'élément de commande (21.4).

4. Commutateur (10) selon une des revendications 1 à 3,
**caractérisé en ce que**
l'élément de commande (21.4) présente un logement de ressort dans une zone disposée à l'extérieur de l'espace de contact (12), **en ce qu'**une butée (70) pour un ressort (76) peut être fixée sur le boîtier du commutateur et **en ce que** le ressort (76) est mis sous tension entre la butée (70) et le logement de ressort et précharge l'élément de commande (21.4).

5. Commutateur (10) selon une des revendications 1 à 4,
**caractérisé en ce que**
un commutateur rotatif (50) est associé au commutateur (10) et **en ce qu'**un raccordement entre une pièce d'actionnement (54) et au moins un élément de contact (51) du commutateur rotatif (50) est scellée et introduite de manière rotative dans l'espace de contact (12) du boîtier du commutateur.

6. Commutateur (10) selon la revendication 5,
**caractérisé en ce que**
l'élément de contact (51) se trouve, en fonction de la position de la pièce d'actionnement (54), en connexion électroconductrice avec au moins une surface de contact (32.1, 32.2, 32.3) disposée sur la carte de circuit imprimé (30) ou avec aucune surface de contact (32.1, 32.2, 32.3).

7. Commutateur (10) selon la revendication 5 ou 6,
**caractérisé en ce que**
un élément de positionnement (52) est relié directement ou indirectement avec la pièce d'actionnement (54) et peut tourner conjointement avec celle-ci, **en ce que** l'élément de positionnement (52) présente une came d'encliquetage (52.1) et **en ce qu'**un élément d'encliquetage (53) fixé à demeure directement ou indirectement sur le boîtier du commutateur est en liaison active avec la came d'encliquetage (52.1).

8. Commutateur (10) selon une des revendications 1 à 7,
**caractérisé en ce que**
un raccord électrique de la carte de circuit imprimé (30) est guidé de manière étanche hors du boîtier du commutateur et/ou hors de l'espace de contact (12).

9. Commutateur (10) selon une des revendications 1 à 8,
**caractérisé en ce que**
le boîtier du commutateur est conçu au moins à partir d'une pièce inférieure de boîtier (40) et une pièce supérieure de boîtier (50) reliée par le biais de liaisons d'encliquetage avec la pièce inférieure de boîtier (40).

10. Commutateur (10) selon une des revendications 1 à 9,
**caractérisé en ce que**
le commutateur (10) est actionné par basse tension, de préférence avec une tension inférieure ou égale à 12 V et **en ce que** les signaux de sortie du commutateur (10) sont fournis à une électronique de puissance.
